# EUROPÄISCHE PATENTSCHRIFT

(11) **EP 4 519 021 B1**
(45) Veröffentlichungstag und Bekanntmachung des Hinweises auf die Patenterteilung: **31.12.2025**
(21) Anmeldenummer: 23715465.3
(22) Anmeldetag: 24.03.2023
(51) Int. Cl.: B02C 4/08, B02C 4/30, B02C 7/12

(54) **SCHEIBENANORDNUNG UND MAHLWERK FÜR EINE MÜHLE, VERWENDUNG DERSELBEN ZUM ZERKLEINERN EINES MAHLGUTS**
DISC ASSEMBLY AND GRINDING UNIT FOR A MILL, USE OF SAME FOR COMMINUTING A GRINDING STOCK
ENSEMBLE DISQUE ET UNITÉ DE BROYAGE POUR UN BROYEUR, ET LEUR UTILISATION POUR FRAGMENTER UNE MATIÈRE DE BROYAGE

(30) Priorität: 02.05.2022 DE 102022110680
(43) Veröffentlichungstag der Anmeldung: 12.03.2025
(73) Patentinhaber: Ziemann Holvrieka GmbH, 71636 Ludwigsburg (DE); CIMC Liquid Process Technology Co., Ltd., NETDA Nantong, Jiangsu (CN)
(72) Erfinder: HOFFMANN, Axel Hartmut Ernst, 72160 Horb a. Neckar (DE)
(74) Vertreter: Kuhnen & Wacker Patent- und Rechtsanwaltsbüro PartG mbB
(86) Internationale Anmeldenummer: PCT/EP2023/057621
(87) Internationale Veröffentlichungsnummer: WO 2023/213473

(56) Entgegenhaltungen:
- EP-A1- 0 146 515
- EP-A2- 2 422 881

## Beschreibung

### Technisches Gebiet

Die vorliegende Erfindung betrifft eine Anordnung enthaltend eine Mehrzahl von Scheiben oder bestehend aus einer Mehrzahl von Scheiben nach Anspruch 1, ein Mahlwerk für eine Mühle nach Anspruch 10 und eine Verwendung der Anordnung oder des Mahlwerks nach Anspruch 14.

### Hintergrund der Erfindung

Aus dem Stand der Technik, beispielsweise aus der Veröffentlichung EP 1 600 214 A1, sind Zerkleinerungsvorrichtungen für Schüttgutpartikel bekannt, die Walzen mit einem Zickzackprofil aufweisen, wobei deren Radialstege und Radialnuten derart axial versetzt zueinander angeordnet sind, dass sie Eingriffspaarungen ausbilden. Zwischen den Walzen ist ein Mahlspalt ausgebildet, der in Draufsicht auf das Mahlwerk bzw. auf das Walzenpaar eine Zickzackgestalt aufweist. Gattungsgemäße Mahlwerke sind dem Fachmann auch beispielsweise aus der EP2422881A2, EP0146515A1 und aus der Veröffentlichung: Becher, T. et al.: "Neuer Mühlentyp für unterschiedlichste Rohstoffe", Brauwelt, Nr. 45, 2015, Seiten 1344 bis 1349, bekannt.

Die Erfinder der vorliegenden Anmeldung haben jedoch beobachtet, dass sich bei einer hinreichend langen Nutzungsdauer derartiger Zerkleinerungsvorrichtungen im Bereich der Radialstegkanten bzw. Radialnutgrunde lokal Vergrößerungen des Mahlspalts entstehen, die nachteilig das Durchtreten von nicht ausreichend zerkleinertem Mahlgut durch das Mahlwerk erlauben. Hierdurch kann eine optimale Schrotzusammensetzung nicht erzielt werden. Zudem muss das Mahlwerk ausgetauscht oder gewartet werden, was die Ausfallzeit des Mahlwerks und die Instandhaltungskosten erhöht.

### Aufgabe der Erfindung

Es ist daher eine Aufgabe der vorliegenden Erfindung, eine Scheibenanordnung und/oder ein Mahlwerk zur Verfügung zu stellen, bei dem eine abnutzungsbedingte Vergrößerung des Mahlspalts im Bereich der Radialstegkanten bzw. Radialnutgrunde verkleinert oder sogar vermieden wird. Zudem ist es ein Aspekt der vorliegenden Erfindung, eine entsprechende Verwendung bereitzustellen.

### Zusammenfassung der Erfindung

Die vorstehend genannte Aufgabe wird durch die Anordnung nach Anspruch 1 gelöst. Vorteilhafte Ausführungsformen sind Gegenstand der abhängigen Ansprüche.

So wird eine Anordnung A beansprucht, welche eine Mehrzahl von Scheiben S enthält oder aus einer Mehrzahl von Scheiben S besteht. Dabei weist jede der Scheiben S eine kegelstumpf- oder doppelkegel- oder doppelkegelstumpfförmige Gestalt auf;
wobei bei jeder der Scheiben S der Winkel zwischen einer Mantellinie (= Flanke) der Scheibe S und einer Kegelachse KA der Scheibe S > 30 bis 82,5 °, vorzugsweise 40 bis 75 °, beträgt;
wobei die Scheiben S entlang einer Mittelachse MA der Anordnung A gestapelt angeordnet sind;
wobei die Scheiben S derart angeordnet sind, dass die Kegelachse KA einer jeden Scheibe S parallel oder koaxial zur Mittelachse MA der Anordnung A angeordnet ist;
wobei die Anordnung A eine Mehrzahl von zur Mittelachse MA der Anordnung A hinweisenden Radialnuten RN aufweist; und
wobei die Anordnung A eine Mehrzahl von der Mittelachse MA der Anordnung A wegweisenden Radialstegen RS aufweist.

Bei der erfindungsgemäßen Anordnung A wird bei jeder der Scheiben S der Winkel zwischen einer Mantellinie (= Flanke) der Scheibe S und einer Kegelachse KA der Scheibe S im Gegensatz zur üblichen Winkelmessung, die immer entgegen dem Uhrzeigersinn erfolgt, jeweils so definiert, dass er dem kleineren der beiden Winkel zwischen der Mantellinie und der Kegelachse entspricht, wobei die beiden Winkel einmal durch Messung gegen den Uhrzeigersinn und einmal durch Messung im Uhrzeigersinn bestimmt werden.

Die erfindungsgemäße Anordnung ist dadurch gekennzeichnet, dass die Radialnuten RN jeweils einen abgerundeten, vorzugsweise konkaven, Nutgrund NG aufweisen; und die Radialstege RS jeweils eine abgerundete, vorzugsweise konvexe, Kante KT aufweisen. Die erfindungsgemäße Scheibenanordnung kann Bestandteil einer Walze für ein Mahlwerk einer Mühle zum Zerkleinern von pflanzlichen Materialien sein.

Die Erfinder der vorliegenden Erfindung haben festgestellt, dass eine Vergrößerung des Mahlspalts im Bereich der Radialstegkanten bzw. Radialnutgrunde durch Abnutzung der Scheiben in diesem Bereich auftritt. Ferner haben sie festgestellt, dass sich mit Hilfe der erfindungsgemäß ausgestalteten Scheibenanordnung wie vorstehend beschrieben eine Vergrößerung des Mahlspalts und damit eine nachteilige Veränderung der Schrotsortierung überraschenderweise vermeiden oder zumindest abmildern lässt. So wird statt der herkömmlichen Ausgestaltung der Radialstege mit einer spitz zulaufenden Kante und einer entsprechenden spitz zulaufenden V-Nut der Radialnuten erfindungsgemäß sowohl die Radialstege an ihren Kanten abgerundet, als auch die spitz zulaufenden, V-förmigen Nutgrunde der Radialnuten durch eine abgerundeten Nutgrund-Gestalt ersetzt. Dabei bedeutet bei den erfindungsgemäßen Radialnuten RN ein abgerundeter Nutgrund NG eine Rundnut mit einem vorbestimmten Radius (Teilwinkel, abhängig vom Öffnungswinkel OW der Radialnut RN) am Nutgrund.

Durch das Vorsehen der Abrundungen sowohl bei den Radialstegen, als auch bei den Radialnuten wird sichergestellt, dass im Bereich der Radialstege bei einer runden bzw. abgerundeten Kantengestaltung eine größere Materialstärke im Vergleich zu spitz zulaufenden Kanten vorhanden ist, sodass durch eine Abnutzung des Scheibenmaterials während der bestimmungsgemäßen Nutzung der Anordnung in einem Mahlwerk zum Zerkleinern von beispielsweise pflanzlichen Material eine Vergrößerung des Mahlspalts im Bereich der Radialnuten nicht auftritt oder zumindest geringer ausfällt. Zudem lässt sich durch die erfindungsgemäße Abrundung der Kanten bzw. Nutgrunden eine längere Nutzungsdauer der Scheibenanordnung in einem Mahlwerk erzielen. Zudem wird durch die erfindungsgemäße Abrundung der Kanten das Verletzungsrisiko für den Monteur beim Einbau oder Wartungsarbeiten im Vergleich zu den herkömmlichen Radialstegen mit spitz zulaufenden Kanten erheblich verringert. Darüber hinaus wird auch das Risiko der Beschädigung der Scheibe an deren Radialsteg beim Transport und/oder Montage derselben verringert, da die abgerundeten Kanten der Radialstege wesentlich unempfindlicher gegenüber Schlag oder anderer mechanischer Einwirkung sind.

Im Sinne der vorliegenden Erfindung umfasst eine "kegelstumpf- oder doppelkegel- oder doppelkegelstumpfförmige Gestalt" die entsprechenden geometrischen Idealformen des Kegelstumpfs, des Doppelkegels und des Doppelkegelstumpfs. Die vorliegende Erfindung ist jedoch nicht hierauf beschränkt, sondern kann auch von der geometrischen Idealform abweichende Gestaltungen, wie beispielsweise nichtlineare, bspw. gekrümmte oder stufenförmige oder zickzackförmige Mantellinien bzw. Flanken, umfassen, die im technischen Gebiet der Anmeldung, nämlich bei Mahlwerken für Mühlen, die zur Zerkleinerung pflanzlicher Feststoffe geeignet sind, üblich sind oder erfindungsgemäß vorgesehen sind (bspw. abgerundete Kanten oder abgerundete Nuten).

Die Scheiben der erfindungsgemäßen Anordnung werden aus den für Mahlwerke üblichen Materialien, insbesondere aus Edelstahl, gehärtetem Stahl oder Keramik, gefertigt. Die erfindungsgemäße Anordnung ist vorzugsweise rotationssymmetrisch. Bevorzugt ist, wenn die Scheiben der erfindungsgemäßen Anordnung an der Kante oder im Bereich der Kante rotationssymmetrisch sind. Dies schließt insbesondere auch den Fall ein, dass die Scheibe an der Kante rotationssymmetrisch ist, jedoch an der Mantelfläche eine regelmäßige oder unregelmäßige Profilierung aufweist. Besonders bevorzugt ist, wenn die Scheiben der erfindungsgemäßen Anordnung rotationssymmetrisch sind, d.h, jede Scheibe der erfindungsgemäßen Anordnung jeweils im Ganzen rotationssymmetrisch ist.

Vorteilhafte Ausgestaltungen der erfindungsgemäßen Anordnung sind Gegenstand der abhängigen Ansprüche.

So können die Radialnuten RN senkrecht zur Mittelachse MA der Anordnung A hinweisen. Alternativ oder zusätzlich können die Radialstege RS senkrecht von der Mittelachse MA der Anordnung A wegweisen.

Diese Anordnungen stellen konstruktiv einfache Verwirklichungen der erfindungsgemäßen Anordnung dar. Wegen der symmetrischen Ausgestaltung der Radialstege ist deren mechanische Festigkeit besonders hoch.

In einer vorteilhaften Ausführungsform der erfindungsgemäßen Anordnung kann der Radius Ri der Radialnuten RN am abgerundeten Nutgrund NG jeweils größer als der Radius Ra der Radialstege RS an der abgerundeten Kante sein.

Hierdurch kann sichergestellt werden, dass sich bei einem Einsatz der erfindungsgemäßen Anordnung in einem Mahlwerk mit zwei parallel angeordneten, erfindungsgemäßen Scheibenanordnungen einerseits die Radialstege RS der einen Anordnung und die Radialnuten RN der anderen, parallelen Anordnung (und umgekehrt) nicht berühren und daher Beschädigungen vermieden werden. Darüber hinaus ist, wenn der Radius Ri der Radialnuten RN am abgerundeten Nutgrund NG jeweils größer als der Radius Ra der Radialstege RS an der abgerundeten Kante ist, der Mahlspalt MS im Bereich der Radialsteg-Kanten (also an den Umkehrpunkten des Zickzackverlaufs des Mahlspalts) kleiner als der Mahlspalt entlang der Mantellinie bzw. Flanke der jeweiligen Scheibe S (linearer Bereich zwischen den Umkehrpunkten). Hierdurch wird ein Durchlassen von zu groben Partikeln oder sogar ganzen Körnern durch den Mahlspalt im Bereich der abgerundeten Kanten wirksam vermieden.

Bei der erfindungsgemäßen Anordnung können die Scheiben S einen Durchmesser von 40 bis 500 mm, vorzugsweise 100 bis 400 mm, aufweisen. Des Weiteren können bei der erfindungsgemäßen Anordnung die Scheiben S eine Dicke von 30 bis 200 mm, vorzugsweise 50 bis 80 mm, aufweisen. Hierdurch wird eine hohe mechanische Stabilität bei vergleichsweise geringem Materialeinsatz erzielt.

Des Weiteren kann der Radius Ri der Radialnuten RN am abgerundeten Nutgrund NG 0,5 bis 25 mm, vorzugsweise 1 bis 20 mm, insbesondere 2 bis 10 mm, betragen. Alternativ oder zusätzlich hierzu kann der Radius Ra der Radialstege RS an der abgerundeten Kante KT nach folgender erster Gleichung (GL1) bestimmt werden (* = Multiplikationsoperator): $Ra = Ri - 2 * MS + RT$

Dabei ist: Ra = Radius Ra der Radialstege RS an der abgerundeten Kante KT in mm; Ri = Radius Ri der Radialnuten RN am abgerundeten Nutgrund NG in mm; MS = Mahlspalt in mm; und RT = Rundlauftoleranz in mm. Die Rundlauftoleranz ist ein Korrekturwert und wird beispielsweise bestimmt durch die Wellen-, Lager-, und Scheibendimension-Toleranzen.

Erfindungsgemäß kann der Mahlspalt MS einen Wert von 0,10 bis 1,40 mm, vorzugsweise 0,10 bis 0,80 mm, vorzugsweise 0,10 bis 0,50 mm, vorzugsweise 0,20 bis 0,60 mm, insbesondere 0,20 bis 0,40 mm, aufweisen. Ferner kann die Rundlauftoleranz RT einen Wert von 0,05 bis 0,30 mm, vorzugsweise 0,10 bis 0,20 mm, insbesondere 0,12 bis 0,18 mm, aufweisen. Erfindungsgemäß schließt die Rundlauftoleranz das durch Verschleiß und/oder Beschädigung entstehende Lagerspiel, durch Wärmeausdehnung bedingte Abweichungen, die Lagertoleranz sowie einen vorgegebenen Sicherheitszuschlag ein.

Die erfindungsgemäße Anordnung kann auf einzelne der vorstehend genannten bzw. berechneten Wertebereiche der Parameter Ri, Ra, MS und RT oder beliebige Kombinationen derselben beschränkt werden. Vorzugsweise werden alle vorstehend genannten Parameter Ri, Ra, MS und RT auf die vorstehend jeweils genannten bzw. berechneten Wertebereiche, insbesondere auf die jeweils bevorzugten oder jeweils besonders bevorzugten Wertebereiche, beschränkt.

In einer Abwandlung dieser Ausführungsform kann der Radius Ra der Radialstege RS an der abgerundeten Kante KT nach folgender zweiter Gleichung (GL2) bestimmt werden (* = Multiplikationsoperator; / = Divisionsoperator): $Ra = Ri - 2 * \left(RT*cos\left(\left(180°-OW\right)/2\right)+RT\right)$

Dabei ist: Ra = Radius Ra der Radialstege RS an der abgerundeten Kante in mm; Ri = Radius Ri der Radialnuten RN am abgerundetem Nutgrund NG in mm; OW = Öffnungswinkel der Radialnut RN in °; und RT = Rundlauftoleranz in mm.

In dieser Ausführungsform weist der Öffnungswinkel OW der Radialnut RN einen Wert von 15 bis < 120 °, vorzugsweise 30 bis 100 °, insbesondere 40 bis 80 °, auf. Der Öffnungswinkel OW der Radialnut RN ist mit dem Winkel MWI zwischen einer Mantellinie der Scheibe S und der Kegelachse KA der Scheibe S grundsätzlich nach folgender dritter Gleichung (GL3) verknüpft: $OW = 180 ° - 2 * MWI$

Ferner weist bei dieser Ausführungsform die Rundlauftoleranz RT einen Wert von 0,05 bis 0,30 mm, vorzugsweise 0,10 bis 0,20 mm, insbesondere 0,12 bis 0,18 mm, auf. Die erfindungsgemäße Anordnung kann auf einzelne der vorstehend genannten bzw. berechneten Wertebereiche der Parameter Ri, Ra, OW, MWI und RT oder beliebige Kombinationen derselben beschränkt werden. Vorzugsweise werden alle vorstehend genannten Parameter Ri, Ra, OW, MWI auf die vorstehend jeweils genannten bzw. berechneten Wertebereiche, insbesondere auf die jeweils bevorzugten oder jeweils besonders bevorzugten Wertebereiche, beschränkt.

Nach den vorstehend beschriebenen Ausführungsformen der erfindungsgemäßen Anordnung wird der Radius Ra der Radialstege RS nach der vorstehenden ersten Gleichung (GL1) oder zweiten Gleichung (GL2) ermittelt. Hierdurch kann sichergestellt werden, dass sich bei einem Einsatz der erfindungsgemäßen Anordnung in einem Mahlwerk mit zwei parallel angeordneten, erfindungsgemäßen Scheibenanordnungen einerseits die Radialstege RS der einen Anordnung und die Radialnuten RN der anderen, parallelen Anordnung (und umgekehrt) nicht berühren, und sich andererseits der vorgegebene Mahlspalt bei bestimmungsgemäßer Benutzung nicht oder nicht so schnell wie bei herkömmlichen Anordnungen durch Materialabnutzung vergrößert, wodurch eine Abweichung vom gewünschten bzw. voreingestellten Zerkleinerungsgrad bzw. von der gewünschten Schrotsortierung auch bei längerer Nutzungsdauer vermieden wird. Zudem wird bei diesen Ausführungsformen sichergestellt, dass der Mahlspalt MS im Bereich der Radialsteg-Kanten kleiner als der Mahlspalt entlang der Mantellinie bzw. Flanke der jeweiligen Scheibe S ist. Hierdurch wird ein Durchlassen von zu groben Partikeln oder sogar ganzen Körnern durch den Mahlspalt im Bereich der abgerundeten Kanten wirksam vermieden. Erst seit dem Vorliegen moderner Bearbeitungstechniken, insbesondere der CNC-Frästechnik, ist es möglich geworden, die erfindungsgemäßen Scheibenanordnungen mit abgerundeten Kanten und Nutgrunden präzise und erschwinglich herzustellen, was bearbeitungstechnisch trotzdem immer noch einen Mehraufwand gegenüber der Herstellung konventioneller Scheibenanordnungen mit spitz ausgeformten Kanten und Nutgrunden erfordert.

Ferner kann die Anordnung A an einem ersten Ende E1 einen ersten Endabschnitt F1 aufweisen. Dabei weist der erste Endabschnitt F1 die Gestalt eines Zylinders oder Hohlzylinders auf. Der erste Endabschnitt F1 ist derart angeordnet, dass dessen Mittelachse MF1 parallel oder koaxial zur Mittelachse MA der Anordnung A angeordnet ist. Hierbei weist der erste Endabschnitt F1 vorzugsweise eine in Richtung der Mittelachse MA der Anordnung A gemessene Länge (= Dicke) von 1 bis 100 mm, vorzugsweise von 1 bis 50 mm, insbesondere 2 bis 20 mm, auf. Der Durchmesser des ersten Endabschnitts F1 entspricht vorzugsweise dem Durchmesser der zum ersten Endabschnitt F1 benachbarten Scheibe SR1 der Anordnung A am ersten Ende E1 der Anordnung A (= der Durchmesser des zum ersten Endabschnitt F1 benachbarten, äußeren Randes der Scheibe SR1). Hierbei ist die Scheibe SR1 die äußerste, am ersten Ende E1 angeordnete Scheibe der Anordnung A. Dabei ist bevorzugt, wenn der Durchmesser des ersten Endabschnitts F1 nicht größer als der Durchmesser der zum ersten Endabschnitt F1 benachbarten Scheibe SR1 der Anordnung A am ersten Ende E1 der Anordnung A ist. Hierdurch wird eine ausreichende mechanische Stabilität bei geringstmöglichem Materialeinsatz erreicht.

Die Erfinder der vorliegenden Erfindung haben nach eigener Beobachtung erkannt, dass die Enden der Scheibenanordnungen in herkömmlichen Mahlwerken konstruktive Schwachstellen darstellen, an denen es durch Fremdkörper in Mahlgut zu Ausbrüchen kommen kann. Durch die Verstärkung der erfindungsgemäßen Anordnung an wenigstens einem Ende, besser an beiden Enden, mit einem zylindrischen Endabschnitt werden beim Einsatz der erfindungsgemäßen Anordnung in einem Mahlwerk diese Ausbrüche am jeweiligen Endbereich der Anordnung vermieden.

Bei dieser Ausführungsform ist besonders vorteilhaft, wenn der erste Endabschnitt F1 kraft-, form- oder stoffschlüssig mit der zum ersten Endabschnitt F1 benachbart angeordneten Scheibe SR1 der Anordnung A verbunden ist. Alternativ kann der erste Endabschnitt F1 mit der benachbart angeordneten Scheibe SR1 einstückig sein.

Des Weiteren kann die Anordnung A an einem zweiten Ende E2 einen zweiten Endabschnitt F2 aufweisen. Dabei weist der zweite Endabschnitt F2 die Gestalt eines Zylinders oder Hohlzylinders auf. Der zweite Endabschnitt F2 ist derart angeordnet, dass dessen Mittelachse MF2 parallel oder koaxial zur Mittelachse MA der Anordnung A angeordnet ist. Hierbei weist der zweite Endabschnitt F2 vorzugsweise eine in Richtung der Mittelachse MA der Anordnung A gemessene Länge (= Dicke) von 1 bis 100 mm, vorzugsweise von 1 bis 50 mm, insbesondere 2 bis 20 mm, auf. Der Durchmesser des zweiten Endabschnitts F2 entspricht vorzugsweise dem Durchmesser der zum zweiten Endabschnitt F2 benachbarten Scheibe SR2 der Anordnung A am zweiten Ende E2 der Anordnung A (= der Durchmesser des zum zweiten Endabschnitt F2 benachbarten, äußeren Randes der Scheibe SR2). Hierbei ist die Scheibe SR2 die äußerste, am zweiten Ende E2 angeordnete Scheibe der Anordnung A. Dabei ist bevorzugt, wenn der Durchmesser des zweiten Endabschnitts F2 nicht größer als der Durchmesser der zum zweiten Endabschnitt F2 benachbarten Scheibe SR2 der Anordnung A am zweiten Ende E2 der Anordnung A ist. Hierbei gelten die vorstehend für den ersten Endabschnitt F1 aufgeführten Vorteile analog.

Auch bei dieser Ausführungsform ist besonders vorteilhaft, wenn der zweite Endabschnitt F2 kraft-, form- oder stoffschlüssig mit der zum zweiten Endabschnitt F2 benachbart angeordneten Scheibe SR2 der Anordnung A verbunden ist. Alternativ kann der zweite Endabschnitt F2 mit der benachbart angeordneten Scheibe SR2 einstückig sein.

Für den ersten Endabschnitt F1 und/oder für den zweiten Endabschnitt F2 wird bevorzugt dasselbe Material verwendet, aus dem die Scheiben der Anordnung bestehen. Vorzugsweise kann jedoch auch ein Material mit größerer Härte verwendet werden. Ein besonders hoher mechanischer Verstärkungseffekt wird erzielt, wenn der erste Endabschnitt F1 und/oder der zweite Endabschnitt F2 aus Vollmaterial besteht bzw. bestehen.

Die erfindungsgemäße Aufgabe wird ferner durch den Gegenstand des Anspruchs 10 gelöst.

So wird ein Mahlwerk MW für eine Mühle beansprucht, welches wenigstens aufweist:
eine erste Walze WA1, aufweisend eine erste Welle W1 und eine erste Anordnung A1; und
eine zweite Walze WA2, aufweisend eine zweite Welle W2 und eine zweite Anordnung A2;
wobei die erste Welle W1 und die erste Anordnung A1 kraft-, form- oder stoffschlüssig miteinander verbunden sind oder einstückig sind;
wobei die zweite Welle W2 und die zweite Anordnung A2 kraft-, form- oder stoffschlüssig miteinander verbunden sind oder einstückig sind;
wobei die erste Anordnung A1 eine Anordnung A nach einem der Ansprüche 1 bis 9 ist;
wobei die zweite Anordnung A2 eine Anordnung A nach einem der Ansprüche 1 bis 9 ist;
wobei die Mittelachse MA1 der ersten Anordnung A1 parallel zur Mittelachse MA2 der der zweiten Anordnung A2 angeordnet ist;
wobei die Radialstege RS1 der ersten Anordnung A1 in die Radialnuten RN2 der zweiten Anordnung A2 eingreifen; und
wobei die Radialstege RS2 der zweiten Anordnung A2 in die Radialnuten RN1 der ersten Anordnung A1 eingreifen.

Da das erfindungsgemäße Mahlwerk wenigstens zwei erfindungsgemäße Anordnungen vorsieht, gelten die vorstehend in Zusammenhang mit der erfindungsgemäßen Anordnung diskutierten Vorteile für das erfindungsgemäße Mahlwerk analog. Vorzugsweise weisen beim erfindungsgemäßen Mahlwerk die erste Anordnung A1 und die zweite Anordnung A2 jeweils dieselben Werte für die vorstehend definierten Parameter Ri, Ra, MWI, OW, RT, Durchmesser der Scheiben S und Dicke der Scheiben S auf. Besonders bevorzugt sind beim erfindungsgemäßen Mahlwerk die erste Anordnung A1 und die zweite Anordnung A2 identisch. Besonders bevorzugt sind beim erfindungsgemäßen Mahlwerk die erste Walze WA1 und die zweite Walze WA2 identisch.

Besonders bevorzugt werden beim erfindungsgemäßen Mahlwerk die erste Walze WA1 und die zweite Walze WA2 oder die erste Anordnung A1 und die zweite Anordnung A2 in entgegengesetzter Richtung angeordnet.

Im erfindungsgemäßen Mahlwerk ist zwischen der ersten Anordnung A1 und der zweiten Anordnung A2 ein Spalt ausgebildet, der als Mahlspalt MS bezeichnet wird.

Beim erfindungsgemäßen Mahlwerk bestimmt sich der Abstand zwischen der Mittelachse MA1 der ersten Anordnung A1 und der Mittelachse MA2 der zweiten Anordnung A2 (= Achsabstand des Mahlwerks) anhand der Durchmesser der Scheiben der ersten Anordnung A1 und der der zweiten Anordnung A2 und dem gewünschten Mahlspalt MS.

Beim erfindungsgemäßen Mahlwerk ist der Mahlspalt MS im Bereich der Radialsteg-Kanten, also im Bereich, wo die Rundung vorhanden ist, oder einem Teil dieses Bereichs, vorzugsweise kleiner als der Mahlspalt MS entlang der Mantellinie bzw. Flanke der jeweiligen Scheibe S, also dem lincarcn Bereich zwischen der Radialstcgkantc und dem Nutgrund der zu diesem Radialsteg RS benachbart angeordneten Radialnut RN. Hierdurch kann ein Durchlassen von zu groben Partikeln oder sogar ganzen Körnern durch den Mahlspalt MS im Bereich der abgerundeten Kanten wirksam vermieden.

Vorteilhafte Ausgestaltungen des erfindungsgemäßen Mahlwerks sind Gegenstand der abhängigen Ansprüche.

So kann in einer Ausführungsform die Mittelachse MA1 der ersten Anordnung A1 koaxial zur Mittelachse der ersten Welle W1 angeordnet sein. Dabei ist die Mittelachse MA2 der zweiten Anordnung A2 koaxial zur Mittelachse der zweiten Welle W2 angeordnet.

Diese Anordnung erleichtert die Montage und Einstellung des erfindungsgemäßen Mahlwerks, wie beispielsweise des Walzenabstandes und damit des Mahlspalts.

In einer weiteren Ausführungsform können die erste Welle W1 und die zweite Welle W2 derart zueinander angeordnet sein, dass die Mittelachse der ersten Welle W1 und die Mittelachse der zweiten Welle W2 parallel zueinander angeordnet sind. Dabei ist zwischen der ersten Anordnung A1 und der zweiten Anordnung A2 ein als Mahlspalt MS bezeichneter Spalt ausgebildet.

Der Mahlspalt MS weist beim erfindungsgemäßen Mahlwerk über seine gesamte Länge eine lichte Weite von 0,10 bis 1,40 mm, vorzugsweise 0,10 bis 0,80 mm, vorzugsweise 0,10 bis 0,50 mm, vorzugsweise 0,20 bis 0,60 mm, insbesondere 0,20 bis 0,40 mm, auf.

Die erfindungsgemäße Aufgabe wird schließlich durch die Verwendung nach Anspruch 14 gelöst.

So wird die Verwendung wenigstens einer Anordnung A nach einem der Ansprüche 1 bis 9 oder eines Mahlwerks nach einem der Ansprüche 10 bis 13 zum Zerkleinern eines Mahlguts beansprucht. Dabei ist das Mahlgut ein Pflanzenmaterial, vorzugsweise ein eiweißhaltiges Pflanzenmaterial, oder enthält dieses. Dabei ist das Mahlgut vorzugsweise ausgewählt ist aus einer Gruppe, bestehend aus: Malz, unvermälztes Getreide, Gerste, Reis, Mais, Hirse, Kichererbsen, Soja, Kartoffel und ein beliebiges Gemisch derselben. Vorzugsweise ist das Mahlgut ein für die Lebensmittel- oder Getränkeherstellung, vorzugsweise für die Bierbereitung, geeigneter Rohstoff oder ein beliebiges Gemisch solcher Rohstoffe.

Durch die erfindungsgemäße Verwendung der erfindungsgemäßen Anordnung oder des erfindungsgemäßen Mahlwerks zum Zerkleinern von Pflanzenmaterial, insbesondere vorstehend genannten Pflanzenmaterialien, können die eingangs im Zusammenhang mit dem Stand der Technik diskutierten Nachteile vermieden und die nutzerseitig gewünschten Zerkleinerungsgrade erzielt werden, ohne dass es zu unvorteilhaften lokalen Vergrößerungen des Mahlspalts im Bereich der Radialnutgrunde kommt.

### Weitere Offenbarung

In nachfolgender Tabelle sind die vorstehend in Zusammenhang mit der Erfindung diskutierten Parameter und beispielhafte, nicht beschränkende Zahlenwerte für diese dargestellt:

| **Parameter** | **Minimumwert** | **typischer erfindungsgemäßer Bereich/Wert** | **Maximumwert** |
|---|---|---|---|
| Öffnungswinkel OW der Radialnut RN [°] | 15 | 30 bis 100, | < 120 |
| | | 40 bis 80, | |
| | | 50 bis 70, | |
| | | 60 | |
| Mahlspalt [mm] | 0,10 | 0,10 bis 0,80, | 1,40 |
| | | 0,10 bis 0,50, | |
| | | 0,20 bis 0,60, | |
| | | 0,20 bis 0,40, | |
| | | 0,30 | |
| Radius (Ri) der Radialnuten (RN) [mm] | 0,5 | 1 bis 20, | 25 |
| | | 2 bis 10, | |
| | | 5 | |
| Rundlauftoleranz (RT) [mm] | 0,05 | 0,10 bis 0,20, | 0,3 |
| | | 0,12 bis 0,18, | |
| | | 0,15 | |

### Beispiele

Ausführungsformen des Standes der Technik und der erfindungsgemäßen Anordnung sind Gegenstand der beigefügten Zeichnung. Darin ist:
- Fig. 1: eine schematische, nicht maßstabsgetreue Darstellung (Draufsicht) eines herkömmlichen Mahlwerks mit zwei parallel angeordneten, herkömmlichen Scheibenanordnungen, die jeweils Radialstege mit einer spitz zulaufenden Kante und einer entsprechenden spitz zulaufenden V-Nut der Radialnuten aufweisen;
- Fig. 2: eine vergrößerte Darstellung des Eingriffs des Radialstegs RS der einen herkömmlichen Anordnung in die Radialnut der anderen herkömmlichen Anordnung, welche dem Kreisausschnitt der Fig. 1 entspricht;
- Fig. 3: eine schematische, nicht maßstabsgetreue Darstellung (Draufsicht) eines erfindungsgemäßen Mahlwerks mit zwei parallel angeordneten, erfindungsgemäßen Anordnungen mit einer Mehrzahl von Scheiben, wobei die Radialstege an ihren Kanten abgerundet sind und die Radialnuten abgerundete Nutgrunde aufweisen;
- Fig. 4: eine vergrößerte Darstellung des Eingriffs des Radialstegs RS der einen erfindungsgemäßen Anordnung in die Radialnut der anderen erfindungsgemäßen Anordnung, welche dem Kreisausschnitt der Fig. 3 entspricht;
- Fig. 5: eine weiter vergrößerte Darstellung des in Fig. 4 dargestellten Eingriffs;
- Fig. 6: eine schematische, nicht maßstabsgetreue Darstellung einer erfindungsgemäßen Anordnung mit einer Mehrzahl von Scheiben, wobei die Radialstege an ihren Kanten abgerundet sind und die Radialnuten eine abgerundeten Nutgrund-Gestalt aufweisen; und
- Fig. 7: eine schematische, nicht maßstabsgetreue Darstellung einer erfindungsgemäßen Anordnung mit einer Mehrzahl von Scheiben, wobei die Anordnung an einem Ende einen zylindrischen Endabschnitt aufweist.

Fig. 1 zeigt ein herkömmliches Mahlwerk HMW, das mit zwei Walzen HWA1, HWA2 ausgestattet ist. Jede der Walzen HWA1, HWA2 besteht aus einer drehbar gelagerten Welle HW1, HW2, auf der jeweils eine Anordnung HA1, HA2 von Scheiben HS1, HS2 angeordnet ist. In diesem Beispiel weisen die herkömmlichen Scheiben HS1, HS2 eine kegelstumpfförmige oder doppelkegelstumpfförmige Gestalt auf und sind jeweils entlang der Mittelachse HMA1, HMA2 der Anordnung HA1, HA2 gestapelt angeordnet. Die beiden Anordnungen HA1, HA2 nach herkömmlicher Bauart weisen jeweils eine Mehrzahl von Radialstegen HRS1, HRS2 und Radialnuten HRN1, HRN2 auf. Die Radialstege HRS1 der ersten Anordnung (HA1) greifen in die Radialnuten HRN2 der zweiten Anordnung HA2 ein und umgekehrt. Bei den herkömmlichen Anordnungen weisen die Radialstege HRS1, HRS2 spitze Kanten HKT1, HKT2 und die Radialnuten HRN1, HRN2 spitz zulaufende, V-förmige Nutgrunde auf, wie dies besonders in der vergrößerten Eingriffsdarstellung der Fig. 2 zu erkennen ist. Zwischen den beiden herkömmlichen Anordnungen HA1, HA2 oder genauer, zwischen den Radialstegen, die benachbart zueinander angeordnet sind, wenn die beiden Anordnungen IIA1, IIA2 im Eingriff sind, ist der Mahlspalt HMS ausgebildet. Die Radialnuten HRN1, HRN2 weisen jeweils einen Öffnungswinkel OW1, OW2 auf, der in Fig. 1 beispielhaft als OW1 angegeben ist. Jeder der Scheiben HS1, HS2 schließt einen Winkel MWI1, MWI2 zwischen einer Mantellinie der Scheibe HS1, HS2 und der jeweiligen Kegelachse KA1, KA2 der Scheiben HS1, HS2 ein, wobei in der Fig. 1 nur der Winkel MWI1 angegeben ist. In der Fig. 1 fallen die Kegelachsen KA1 mit der Mittelachse HMA1 der Anordnung HA1 zusammen. Entsprechend fallen die Kegelachsen KA2 mit der Mittelachse HMA2 der Anordnung HA2 zusammen.

Dagegen zeigt Fig. 3 ein erfindungsgemäßes Mahlwerk MW mit einer ersten Walze WA1 und einer zweiten Walze WA2. Dabei weist die erste Walze WA1 eine erste Welle W1 und eine erfindungsgemäße erste Anordnung A1 auf. Entsprechend weist die zweite Walze WA2 eine zweite Welle W2 und eine erfindungsgemäße zweite Anordnung A2 auf. Die erste Walze WA1 und die zweite Walze WA2 sind drehbar gelagert und können beim Betrieb des Mahlwerks gegensinnig rotieren. Zwischen der ersten Anordnung A1 und der zweiten Anordnung A2 ist der Mahlspalt MS des erfindungsgemäßen Mahlwerks MW ausgebildet (nur in Fig. 5 dargestellt). Die erste Anordnung A1 besteht aus einer Mehrzahl von ersten Scheiben S1, wobei jede der ersten Scheiben S1 entweder eine kegelstumpf- oder doppelkegelstumpfförmige Gestalt aufweist. Genauer weist nur die in der Figur 3 am linken Ende der ersten Anordnung A1 angeordnete erste Scheibe S1 eine kegelstufenförmige Gestalt auf, während die übrigen ersten Scheiben S1 eine doppelkegelstumpfförmige Gestalt aufweisen. Die ersten Scheiben S1 sind entlang einer ersten Mittelachse MA1 der ersten Anordnung A1 gestapelt angeordnet. Dabei ist eine erste Kegelachse KA1 einer jeden ersten Scheibe S1 koaxial zur ersten Mittelachse MA1 der ersten Anordnung A1 angeordnet. Die erste Anordnung A1 weist eine Mehrzahl von der ersten Mittelachse MA1 der ersten Anordnung A1 wegweisenden, ersten Radialstegen RS 1 auf. Zwischen zwei benachbarten ersten Radialstegen RS1 sind jeweils eine zur ersten Mittelachse MA1 der ersten Anordnung A1 hinweisenden, erste Radialnut RN1 ausgebildet. Im Gegensatz zum Stand der Technik weisen die ersten Radialnuten RN1 erfindungsgemäß jeweils einen abgerundeten, konkav Nutgrund NG1 auf, welcher in den vergrößerten Darstellungen der Fig. 4 und 5 besonders gut zu erkennen ist. Zudem weisen die ersten Radialstege RS1 jeweils eine abgerundete, konvexe erste Kante KT1 auf. In der dargestellten Ausführungsform der erfindungsgemäßen Anordnung beträgt bei jeder der ersten Scheiben S1 der Winkel MWI1 zwischen einer Mantellinie der ersten Scheibe S1 und einer ersten Kegelachse KA1 der ersten Scheibe S1 ca. 81 °. Der Öffnungswinkel OW1 der ersten Radialnuten RN1 beträgt jeweils entsprechend ca. 18 °.

Die erfindungsgemäße zweite Anordnung A2 ist identisch aufgebaut wie die vorstehend beschriebene erste Anordnung A1, weswegen hier eine detaillierte Beschreibung entfallen kann. Die erfindungsgemäße zweite Anordnung A2 ist parallel, aber entgegengesetzt zur ersten Anordnung A1 angeordnet (vgl. Fig. 3).

In der vergrößerten Darstellung der Fig. 5 sind auch der Radius Ri der Radialnut RN1 am abgerundeten Nutgrund NG1 und der Radius Ra des Radialstegs RS2 an der abgerundeten Kante KT2 angegeben, wobei der Radius Ri der Radialnut RN1 größer ist als der Radius Ra des Radialstegs RS2 an der abgerundeten Kante KT2. Ferner ist in dieser Figur zu erkennen, dass bei der erfindungsgemäßen Ausführungsform der Mahlspalt MS im Bereich der Radialsteg-Kanten KT2 kleiner als der Mahlspalt MS entlang der Mantellinie bzw. Flanke der Scheibe S ist. Hierdurch wird ein Durchlassen von zu groben Partikeln oder sogar ganzen Körnern durch den Mahlspalt im Bereich der abgerundeten Kanten wirksam vermieden.

Die erfindungsgemäße Anordnung A, die identisch mit der erfindungsgemäßen Anordnung A1 ist, ist in Fig. 6 nochmals separat dargestellt.

Fig. 7 zeigt eine erfindungsgemäße Anordnung, die im Wesentlichen mit der vorstehend beschriebenen Anordnungen A gemäß Fig. 6 und A1 gemäß Fig. 3 identisch ist. Daher werden nachfolgend nur die Unterschiede zur Ausführungsform der Fig. 3 und 6 beschrieben. So weist die erfindungsgemäße Anordnung A der Fig. 7 an einem ersten Ende E1 einen ersten Endabschnitt F1 auf (schraffiert dargestellt), der die Gestalt eines Zylinders aufweist und aus Vollmaterial besteht. Die Mittelachse MF1 des ersten Endabschnitts F1 ist koaxial zur Mittelachse MA der Anordnung A angeordnet. Im dargestellten Beispiel ist der erste Endabschnitt F1 mit der zum ersten Endabschnitt F1 benachbart angeordneten Scheibe SR1 der Anordnung A stoffschlüssig verbunden. Die Erfindung ist jedoch nicht darauf beschränkt, sondern kann alternativ oder zusätzlich an einem zweiten Ende E2 der Anordnung A einen zweiten Endabschnitt F2 aufweisen (in Fig. 7 nicht dargestellt). Die in Richtung der Mittelachse MA der Anordnung A gemessene Länge (= Dicke) des ersten Endabschnitts F1 beträgt beispielsweise 5 mm. Das Vorsehen des beschriebenen ersten Endabschnitts F1 und/oder des zweiten Endabschnitts F2 erhöht vorteilhaft die mechanische Stabilität der erfindungsgemäßen Anordnung an einem oder beiden Enden der erfindungsgemäßen Anordnung A.

## Patentansprüche

1. Anordnung (A), enthaltend eine Mehrzahl von Scheiben (S) oder bestehend aus einer Mehrzahl von Scheiben (S);
wobei jede der Scheiben (S) eine kegelstumpf- oder doppelkegel- oder doppelkegelstumpfförmige Gestalt aufweist;
wobei bei jeder der Scheiben (S) der Winkel (MWI) zwischen einer Mantellinie der Scheibe (S) und einer Kegelachse (KA) der Scheibe (S) > 30 bis 82,5 °, vorzugsweise 40 bis 75 °, beträgt;
wobei die Scheiben (S) entlang einer Mittelachse (MA) der Anordnung (A) gestapelt angeordnet sind;
wobei die Scheiben (S) derart angeordnet sind, dass die Kegelachse (KA) einer jeden Scheibe (S) parallel oder koaxial zur Mittelachse (MA) der Anordnung (A) angeordnet ist;
wobei die Anordnung (A) eine Mehrzahl von zur Mittelachse (MA) der Anordnung (A) hinweisenden Radialnuten (RN) aufweist;
wobei die Anordnung (A) eine Mehrzahl von von der Mittelachse (MA) der Anordnung (A) wegweisenden Radialstegen (RS) aufweist;
**dadurch gekennzeichnet, dass**
die Radialnuten (RN) jeweils einen abgerundetem Nutgrund (NG) aufweisen; und
die Radialstege (RS) jeweils eine abgerundete Kante (KT) aufweisen.

2. Anordnung (A) nach Anspruch 1, wobei die Radialnuten (RN) senkrecht zur Mittelachse (MA) der Anordnung (A) hinweisen; und/oder
wobei die Radialstege (RS) senkrecht von der Mittelachse (MA) der Anordnung (A) wegweisen.

3. Anordnung (A) nach Anspruch 1 oder 2, wobei der Radius (Ri) der Radialnuten (RN) am abgerundeten Nutgrund (NG) jeweils größer ist als der Radius (Ra) der Radialstege (RS) an der abgerundeten Kante (KT).

4. Anordnung (A) nach einem der Ansprüche 1 bis 3, wobei die Scheiben (S) einen Durchmesser von 50 bis 500 mm, vorzugsweise 100 bis 400 mm, aufweisen;
und/oder
wobei die Scheiben (S) eine Dicke von 40 bis 200 mm, vorzugsweise 50 bis 80 mm, aufweisen.

5. Anordnung (A) nach einem der Ansprüche 1 bis 4, wobei der Radius (Ri) der Radialnuten (RN) am abgerundeten Nutgrund (NG) 0,5 bis 25 mm, vorzugsweise 1 bis 20 mm, insbesondere 2 bis 10 mm, beträgt; und/oder wobei der Radius (Ra) der Radialstege (RS) an der abgerundeten Kante (KT) nach folgender erster Gleichung (GL1) bestimmt wird: $Ra = Ri - 2 * MS + RT$
wobei Ra = Radius (Ra) der Radialstege (RS) an der abgerundeten Kante (KT) in mm; Ri = Radius (Ri) der Radialnuten (RN) am abgerundetem Nutgrund (NG) in mm; MS = Mahlspalt in mm; und RT = Rundlauftoleranz in mm; und
wobei der Mahlspalt (MS) einen Wert von 0,10 bis 1,40 mm, vorzugsweise 0,10 bis 0,80 mm, vorzugsweise 0,10 bis 0,50 mm, vorzugsweise 0,20 bis 0,60 mm, insbesondere 0,20 bis 0,40 mm, aufweist; und
wobei die Rundlauftoleranz (RT) einen Wert von 0,05 bis 0,30 mm, vorzugsweise 0,10 bis 0,20 mm, insbesondere 0,12 bis 0,18 mm, aufweist.

6. Anordnung (A) nach einem der Ansprüche 1 bis 5, wobei die Anordnung (A) an einem ersten Ende (E1) einen ersten Endabschnitt (F1) aufweist;
wobei der erste Endabschnitt (F1) die Gestalt eines Zylinders oder Hohlzylinders aufweist;
wobei der erste Endabschnitt (F1) derart angeordnet ist, dass dessen Mittelachse (MF1) parallel oder koaxial zur Mittelachse (MA) der Anordnung (A) angeordnet ist; und
wobei der erste Endabschnitt (F1) vorzugsweise eine in Richtung der Mittelachse (MA) der Anordnung (A) gemessene Länge von 1 bis 100 mm, vorzugsweise von 1 bis 50 mm, insbesondere 2 bis 20 mm, aufweist.

7. Anordnung (A) nach Anspruch 6, wobei der erste Endabschnitt (F1) kraft-, formoder stoffschlüssig mit einer zum ersten Endabschnitt (F1) benachbart angeordneten Scheibe (SR1) der Anordnung (A) verbunden ist oder mit dieser einstückig ist.

8. Anordnung (A) nach Anspruch 6 oder 7, wobei die Anordnung (A) an einem zweiten Ende (E2) einen zweiten Endabschnitt (F2) aufweist;
wobei der zweite Endabschnitt (F2) die Gestalt eines Zylinders oder Hohlzylinders aufweist;
wobei der zweite Endabschnitt (F2) derart angeordnet ist, dass dessen Mittelachse (MF2) parallel oder koaxial zur Mittelachse (MA) der Anordnung (A) angeordnet ist; und
wobei der zweite Endabschnitt (F2) vorzugsweise eine in Richtung der Mittelachse (MA) der Anordnung (A) gemessene Länge von 1 bis 100 mm, vorzugsweise von 1 bis 50 mm, insbesondere 2 bis 20 mm, aufweist.

9. Anordnung (A) nach Anspruch 8, wobei der zweite Endabschnitt (F2) kraft-, formoder stoffschlüssig mit einer zum zweiten Endabschnitt (F2) benachbart angeordneten Scheibe (SR2) der Anordnung (A) verbunden ist oder mit dieser einstückig ist.

10. Mahlwerk (MW) für eine Mühle, wenigstens aufweisend:
eine erste Walze (WA1), aufweisend eine erste Welle (W1) und eine erste Anordnung (A1); und
eine zweite Walze (WA2), aufweisend eine zweite Welle (W2) und eine zweite Anordnung (A2);
wobei die erste Welle (W1) und die erste Anordnung (A1) kraft-, form- oder stoffschlüssig miteinander verbunden sind oder einstückig sind;
wobei die zweite Welle (W2) und die zweite Anordnung (A2) kraft-, form- oder stoffschlüssig miteinander verbunden sind oder einstückig sind;
wobei die erste Anordnung (A1) eine Anordnung (A) nach einem der Ansprüche 1 bis 9 ist;
wobei die zweite Anordnung (A2) eine Anordnung (A) nach einem der Ansprüche 1 bis 9 ist;
wobei die Mittelachse (MA1) der ersten Anordnung (A1) parallel zur Mittelachse (MA2) der der zweiten Anordnung (A2) angeordnet ist;
wobei die Radialstege (RS1) der ersten Anordnung (A1) in die Radialnuten (RN2) der zweiten Anordnung (A2) eingreifen; und
wobei die Radialstege (RS2) der zweiten Anordnung (A2) in die Radialnuten (RN1) der ersten Anordnung (A1) eingreifen.

11. Mahlwerk nach Anspruch 10, wobei die Mittelachse (MA1) der ersten Anordnung (A1) koaxial zur Mittelachse der ersten Welle (W1) angeordnet ist; und
wobei die Mittelachse (MA2) der zweiten Anordnung (A2) koaxial zur Mittelachse der zweiten Welle (W2) angeordnet ist.

12. Mahlwerk nach Anspruch 10 oder 11, wobei die erste Welle (W1) und die zweite Welle (W2) derart zueinander angeordnet sind, dass die Mittelachse der ersten Welle (W1) und die Mittelachse der zweiten Welle (W2) parallel zueinander angeordnet sind; und
wobei zwischen der ersten Anordnung (A1) und der zweiten Anordnung (A2) ein als Mahlspalt (MS) bezeichneter Spalt ausgebildet ist; und
wobei der Mahlspalt (MS) über seine gesamte Länge eine lichte Weite zwischen 0,10 und 1,40 mm, vorzugsweise 0,10 bis 0,80 mm, vorzugsweise zwischen 0,10 und 0,50 mm, vorzugsweise 0,20 bis 0,60 mm, insbesondere zwischen 0,20 und 0,40 mm, aufweist.

13. Mahlwerk nach einem der Ansprüche 10 bis 12, wobei die erste Walze (WA1) oder die erste Welle (W1) drehbar gelagert ist; und
wobei die zweite Walze (WA2) oder die zweite Welle (W2) drehbar gelagert ist;
und wobei die erste Walze (WA1) und die zweite Walze (WA2) gegensinnig drehbar sind.

14. Verwendung wenigstens einer Anordnung (A) nach einem der Ansprüche 1 bis 9 oder eines Mahlwerks nach einem der Ansprüche 10 bis 13 zum Zerkleinern eines Mahlguts;
wobei das Mahlgut ein Pflanzenmaterial, vorzugsweise ein eiweißhaltiges Pflanzenmaterial, ist oder enthält; und
wobei das Mahlgut vorzugsweise ausgewählt ist aus einer Gruppe, bestehend aus: Malz, unvermälztes Getreide, Reis, Mais, Hirse, Kichererbse, Soja, Kartoffel und ein beliebiges Gemisch derselben.

## Claims

1. An assembly (A) containing a plurality of disks (S) or consisting of a plurality of disks (S);
wherein each of the disks (S) comprises a truncated conical, double conical, or double truncated conical shape;
wherein in each of the disks (S), the angle (MWI) between a surface line of the disk (S) and a cone axis (KA) of the disk (S) is > 30 to 82.5 °, preferably 40 to 75 °;
wherein the disks (S) are stacked along a central axis (MA) of the assembly (A);
wherein the disks (S) are disposed such that the cone axis (KA) of each disk (S) is disposed parallel to or coaxially with the central axis (MA) of the assembly (A);
wherein the assembly (A) comprises a plurality of radial grooves (RN) pointing to the central axis (MA) of the assembly (A);
wherein the assembly (A) comprises a plurality of radial bars (RS) pointing away from the central axis (MA) of the assembly (A);
**characterized in that**
the radial grooves (RN) each comprise a rounded groove base (NG); and
the radial bars (RS) each comprise a rounded edge (KT).

2. The assembly (A) according to claim 1, wherein the radial grooves (RN) point perpendicularly to the central axis (MA) of the assembly (A); and/or
wherein the radial bars (RS) point perpendicularly away from the central axis (MA) of the assembly (A).

3. The assembly (A) according to claim 1 or 2, wherein the radius (Ri) of the radial grooves (RN) at the rounded groove base (NG) is in each case larger than the radius (Ra) of the radial bars (RS) at the rounded edge (KT).

4. The assembly (A) according to any one of claims 1 to 3, wherein the disks (S) have a diameter of 50 to 500 mm, preferably 100 to 400 mm; and/or
wherein the disks (S) have a thickness of 40 to 200 mm, preferably 50 to 80 mm.

5. The assembly (A) according to any one of claims 1 to 4, wherein the radius (Ri) of the radial grooves (RN) at the rounded groove base (NG) is 0.5 to 25 mm, preferably 1 to 20 mm, in particular 2 to 10 mm; and/or
wherein the radius (Ra) of the radial bars (RS) at the rounded edge (KT) is determined according to the following first equation (GL1): $Ra = Ri - 2 * MS + RT$
wherein Ra = radius (Ra) of the radial bars (RS) at the rounded edge (KT) in mm; Ri = radius (Ri) of the radial grooves (RN) at the rounded groove base (NG) in mm; MS = grinding gap in mm; and RT = concentricity tolerance in mm; and
wherein the grinding gap (MS) has a value of 0.10 to 1.40 mm, preferably 0.10 to 0.80 mm, preferably 0.10 to 0.50 mm, preferably 0.20 to 0.60 mm, in particular 0.20 to 0.40 mm; and
wherein the concentricity tolerance (RT) has a value of 0.05 to 0.30 mm, preferably 0.10 to 0.20 mm, in particular 0.12 to 0.18 mm.

6. The assembly (A) according to any one of claims 1 to 5, wherein the assembly (A) comprises a first end section (F1) at a first end (E1);
wherein the first end section (F1) has the shape of a cylinder or hollow cylinder;
wherein the first end section (F1) is disposed such that its central axis (MF1) is disposed parallel to or coaxially with the central axis (MA) of the assembly (A); and
wherein the first end section (F1) preferably has a length, measured in the direction of the central axis (MA) of the assembly (A), from 1 to 100 mm, preferably from 1 to 50 mm, in particular from 2 to 20 mm.

7. The assembly (A) according to claim 6, wherein the first end section (F1) is connected in a force-fit, form-fit or material-fit manner to a disk (SR1) of the assembly (A) disposed adjacent to the first end section (F1) or is integral therewith.

8. The assembly (A) according to claim 6 or 7, wherein the assembly (A) comprises a second end section (F2) at a second end (E2);
wherein the second end section (F2) has the shape of a cylinder or hollow cylinder;
wherein the second end section (F2) is disposed such that its central axis (MF2) is disposed parallel to or coaxially with the central axis (MA) of the assembly (A); and
wherein the second end section (F2) preferably has a length, measured in the direction of the central axis (MA) of the assembly (A), from 1 to 100 mm, preferably from 1 to 50 mm, in particular from 2 to 20 mm.

9. The assembly (A) according to claim 8, wherein the second end section (F2) is connected in a force-fit, form-fit or material-fit manner to a disk (SR2) of the assembly (A) disposed adjacent to the second end section (F2) or is integral therewith.

10. A grinder (MW) for a mill, comprising at least:
a first roller (WA1) comprising a first shaft (W1) and a first assembly (A1); and
a second roller (WA2) comprising a second shaft (W2) and a second assembly (A2);
wherein the first shaft (W1) and the first assembly (A1) are connected in a force-fit, form-fit or material-fit manner to each other or are integral;
wherein the second shaft (W2) and the second assembly (A2) are connected in a force-fit, form-fit or material-fit manner to each other or are integral;
wherein the first assembly (A1) is an assembly (A) according to any one of claims 1 to 9;
wherein the second assembly (A2) is an assembly (A) according to any one of claims 1 to 9;
wherein the central axis (MA1) of the first assembly (A1) is disposed parallel to the central axis (MA2) of the second assembly (A2);
wherein the radial bars (RS1) of the first assembly (A1) engage in the radial grooves (RN2) of the second assembly (A2); and
wherein the radial bars (RS2) of the second assembly (A2) engage in the radial grooves (RN1) of the first assembly (A1).

11. The grinder according to claim 10, wherein the central axis (MA1) of the first assembly (A1) is disposed coaxially with the central axis of the first shaft (W1); and
wherein the central axis (MA2) of the second assembly (A2) is disposed coaxially with the central axis of the second shaft (W2).

12. The grinder according to claim 10 or 11, wherein the first shaft (W1) and the second shaft (W2) are disposed with respect to each other such that the central axis of the first shaft (W1) and the central axis of the second shaft (W2) are disposed parallel to each other; and
wherein a gap referred to as a grinding gap (MS) is disposed between the first assembly (A1) and the second assembly (A2); and
wherein the grinding gap (MS) has a clear width between 0.10 and 1.40 mm, preferably between 0.10 and 0.80 mm, preferably between 0.10 and 0.50 mm, preferably between 0.20 and 0.60 mm, in particular between 0.20 and 0.40 mm, over its entire length.

13. The grinder according to any one of claims 10 to 12, wherein the first roller (WA1) or the first shaft (W1) is rotatably mounted; and
wherein the second roller (WA2) or the second shaft (W2) is rotatably mounted; and wherein the first roller (WA1) and the second roller (WA2) are rotatable in opposite directions.

14. Use of at least one assembly (A) according to any one of claims 1 to 9 or of a grinder according to any one of claims 10 to 13 for comminuting a material to be ground;
wherein the material to be ground is or contains a plant material, preferably a protein-containing plant material; and
wherein the material to be ground is preferably selected from a group consisting of: malt, unmalted grain, rice, corn, millet, chickpea, soybean, potato, and any mixture thereof.

## Revendications

1. Un agencement (A) comprenant une pluralité de disques (S) ou constitué d'une pluralité de disques (S) ;
chacun des disques (S) présentant une forme tronconique ou double conique ou double tronconique ;
dans lequel, pour chacun des disques (S), l'angle (MWI) entre une génératrice du disque (S) et un axe conique (KA) du disque (S) > 30° à 82,5°, de préférence 40° à 75° ;
les disques (S) étant empilés le long d'un axe central (MA) de l'agencement (A) ;
les disques (S) étant disposés de telle sorte que l'axe conique (KA) de chaque disque (S) soit parallèle ou coaxial à l'axe central (MA) de l'agencement (A) ;
l'agencement (A) comportant une pluralité de rainures radiales (RN) orientées vers l'axe central (MA) de l'agencement (A) ;
l'agencement (A) comportant une pluralité de nervures radiales (RS) s'éloignant de l'axe central (MA) de l'agencement (A) ;
**caractérisé en ce que**
les rainures radiales (RN) présentent chacune un fond de rainure arrondi (NG) ; et
les nervures radiales (RS) présentent chacune un bord arrondi (KT).

2. L'agencement (A) selon la revendication 1, dans lequel les rainures radiales (RN) sont perpendiculaires à l'axe central (MA) de l'agencement (A) ; et/ou
dans lequel les nervures radiales (RS) sont perpendiculaires à l'axe central (MA) de l'agencement (A).

3. L'agencement (A) selon la revendication 1 ou 2, dans lequel le rayon (Ri) des rainures radiales (RN) au niveau du fond arrondi (NG) de la rainure est respectivement supérieur au rayon (Ra) des nervures radiales (RS) au niveau du bord arrondi (KT).

4. L'agencement (A) selon l'une des revendications 1 à 3, dans lequel les disques (S) ont un diamètre de 50 à 500 mm, de préférence de 100 à 400 mm ; et/ou
dans lequel les disques (S) ont une épaisseur de 40 à 200 mm, de préférence de 50 à 80 mm.

5. L'agencement (A) selon l'une des revendications 1 à 4, dans lequel le rayon (Ri) des rainures radiales (RN) au niveau du fond arrondi (NG) est 0,5 à 25 mm, de préférence 1 à 20 mm, en particulier 2 à 10 mm ; et/ou
le rayon (Ra) des nervures radiales (RS) au niveau du bord arrondi (KT) étant déterminé selon la première équation suivante (GL1) : $Ra = Ri - 2 * MS + RT$
où Ra = rayon (Ra) des nervures radiales (RS) au niveau du bord arrondi (KT) en mm ; Ri = rayon (Ri) des rainures radiales (RN) au niveau du fond de rainure arrondi (NG) en mm ; MS = interstice de broyage en mm ; et RT = tolérance de concentricité en mm ; et
où l'interstice de broyage (MS) a une valeur de 0,10 à 1,40 mm, de préférence de 0,10 à 0,80 mm, de préférence de 0,10 à 0,50 mm, de préférence de 0,20 à 0,60 mm, en particulier de 0,20 à 0,40 mm ; et
la tolérance de concentricité (RT) ayant une valeur de 0,05 à 0,30 mm, de préférence de 0,10 à 0,20 mm, en particulier de 0,12 à 0,18 mm.

6. L'agencement (A) selon l'une des revendications 1 à 5, l'agencement (A) comportant une première partie d'extrémité (F1) à une première extrémité (E1) ;
la première partie d'extrémité (F1) ayant la forme d'un cylindre ou d'un cylindre creux ;
la première partie d'extrémité (F1) étant disposée de telle sorte que son axe central (MF1) soit parallèle ou coaxial à l'axe central (MA) de l'agencement (A) ; et
dans lequel la première partie d'extrémité (F1) présente de préférence une longueur mesurée dans la direction de l'axe central (MA) de l'agencement (A) de 1 à 100 mm, de préférence de 1 à 50 mm, en particulier de 2 à 20 mm.

7. L'agencement (A) selon la revendication 6, dans lequel la première partie d'extrémité (F1) est reliée par adhérence, par complémentarité de forme ou par liaison matière à une rondelle (SR1) de l'agencement (A) disposée à proximité de la première partie d'extrémité (F1) ou est solidaire de celle-ci.

8. L'agencement (A) selon la revendication 6 ou 7, dans lequel l'agencement (A) comporte une deuxième partie d'extrémité (F2) à une deuxième extrémité (E2) ;
la deuxième partie d'extrémité (F2) ayant la forme d'un cylindre ou d'un cylindre creux ;
la deuxième partie d'extrémité (F2) étant disposée de telle sorte que son axe central (MF2) soit parallèle ou coaxial à l'axe central (MA) de l'agencement (A) ; et
dans lequel la deuxième partie d'extrémité (F2) présente de préférence une longueur mesurée dans la direction de l'axe central (MA) de l'agencement (A) de 1 à 100 mm, de préférence de 1 à 50 mm, en particulier de 2 à 20 mm.

9. L'agencement (A) selon la revendication 8, dans lequel la deuxième partie d'extrémité (F2) est reliée par adhérence, par complémentarité de forme ou par liaison matière à une rondelle (SR2) de l'agencement (A) disposée à proximité de la deuxième partie d'extrémité (F2) ou est solidaire de celle-ci.

10. Un mécanisme de broyage (MW) pour un moulin, comprenant au moins :
un premier rouleau (WA1) comprenant un premier arbre (W1) et un premier agencement (A1) ; et
un deuxième rouleau (WA2) comprenant un deuxième arbre (W2) et un deuxième agencement (A2) ;
le premier arbre (W1) et le premier agencement (A1) étant reliés entre eux par adhérence, par complémentarité de forme ou par liaison de matière, ou étant d'un seul tenant ;
le deuxième arbre (W2) et le deuxième agencement (A2) étant reliés entre eux par adhérence, par complémentarité de forme ou par liaison de matière, ou étant d'un seul tenant ;
le premier agencement (A1) étant un agencement (A) selon l'une des revendications 1 à 9 ;
le deuxième agencement (A2) étant un agencement (A) selon l'une des revendications 1 à 9 ;
l'axe central (MA1) du premier agencement (A1) étant disposé parallèlement à l'axe central (MA2) du deuxième agencement (A2) ;
les nervures radiales (RS1) du premier agencement (A1) s'engageant dans les rainures radiales (RN2) du deuxième agencement (A2) ; et
les nervures radiales (RS2) du deuxième agencement (A2) s'engageant dans les rainures radiales (RN1) du premier agencement (A1).

11. Le mécanisme de broyage selon la revendication 10, dans lequel l'axe central (MA1) du premier agencement (A1) est disposé de manière coaxiale par rapport à l'axe central du premier arbre (W1) ; et
dans lequel l'axe central (MA2) du deuxième agencement (A2) est disposé de manière coaxiale par rapport à l'axe central du deuxième arbre (W2).

12. Le mécanisme de broyage selon la revendication 10 ou 11, dans lequel le premier arbre (W1) et le deuxième arbre (W2) sont disposés l'un par rapport à l'autre de telle sorte que l'axe central du premier arbre (W1) et l'axe central du deuxième arbre (W2) sont parallèles l'un à l'autre ; et
dans lequel un interstice appelé interstice de broyage (MS) est formé entre le premier agencement (A1) et le deuxième agencement (A2) ; et
dans lequel l'interstice de broyage (MS) présente sur toute sa longueur une largeur intérieure comprise entre 0,10 et 1,40 mm, de préférence entre 0,10 et 0,80 mm, de préférence entre 0,10 et 0,50 mm, de préférence entre 0,20 et 0,60 mm, en particulier entre 0,20 et 0,40 mm.

13. Le mécanisme de broyage selon l'une des revendications 10 à 12, dans lequel le premier rouleau (WA1) ou le premier arbre (W1) est monté de manière rotative ; et dans lequel le deuxième rouleau (WA2) ou le deuxième arbre (W2) est monté de manière rotative ; et dans lequel le premier rouleau (WA1) et le deuxième rouleau (WA2) peuvent tourner en sens inverse.

14. Une utilisation d'au moins un agencement (A) selon l'une des revendications 1 à 9, ou d'un broyeur selon l'une des revendications 10 à 13 pour broyer un produit à broyer ;
le produit à broyer étant ou contenant une matière végétale, de préférence une matière végétale contenant des protéines ; et
le produit à broyer étant de préférence choisi parmi un groupe comprenant : le malt, les céréales non maltées, le riz, le maïs, le millet, les pois chiches, le soja, les pommes de terre et tout mélange de ceux-ci.
